# EUROPÄISCHE PATENTSCHRIFT

(11) **EP 0 412 049 B1**
(45) Veröffentlichungstag und Bekanntmachung des Hinweises auf die Patenterteilung: **15.12.1993**
(21) Anmeldenummer: 90810474.8
(22) Anmeldetag: 25.06.1990
(51) Int. Cl.: A63F 3/06

(54) **Tombolalos**
Lottery ticket for tombola
Billet de loterie pour tombola

(30) Priorität: 04.08.1989 CH 2888/89
(43) Veröffentlichungstag der Anmeldung: 06.02.1991
(73) Patentinhaber: FIRMA NEUHAUS, NACHF.P. SCHLÄFLI, CH-2514 Ligerz (CH)
(72) Erfinder: Schläfli, Peter, CH-2514 Ligerz (CH)

(56) Entgegenhaltungen:
- CH-A- 177 276
- CH-A- 203 703
- DE-C- 485 245
- FR-A- 508 231
- US-A- 4 513 993

## Beschreibung

Die Erfindung bezweckt, ein Tombolalos zu schaffen, das sich besonders billig herstellen und sehr rationell mit den nötigen Informationen bedrucken lässt.

Bekannt sind die viel verwendeten gerollten Tombolalose, die nach Entfernen eines Metallringes oder durch Abtrennen von Endabschnitten geöffnet werden können, so dass die Los- Identifikation sichtbar wird. Es wurden auch schon als flächige Objekte ausgebildete Lose vorgeschlagen, z.B. im US- Patent 4513993 (Brown) und im FR- Patent 508231 (Peyer), bei denen durch mehrfaches Zusammenfalten eines mehrlappigen Zuschnittes ein flächiges Los entsteht.

Auch das durch die Erfindung vorgeschlagene Los ist ein flächiges Gebilde, bei dem aber das einzelne Los im wesentlichen aus einem einzigen rechteckigen Streifen besteht. Dadurch wird eine besonders rationelle Massenproduktion ermöglicht. Man geht dabei von einem Streifen aus Papier oder Kunststoffolie aus, dessen Breite derjenigen eines entfalteten Loses entspricht. Auf diesen Streifen werden die auf dem Los anzubringenden Informationen, vorzugsweise mittels eines computergesteuerten Printers,aufgedruckt und hierauf der Streifen in einer Schneidemaschine in die einzelnen Lose unterteilt.

Die wesentlichen Merkmale der Erfindung ergeben sich aus dem Patentanspruch.

Ein Ausführungsbeispiel wird anhand der Fig. 1 - 3 erläutert, Fig. 4 zeigt das Vorgehen bei der Massenherstellung.

Fig. 1 zeigt das Los in offener Form. Es besteht aus einem rechteckigen Papier- oder Kunststoffstreifen 1, der an einem Ende abgeschrägt ist, so dass ein trapezförmiger Lappen 2 gebildet ist, der über eine Schwächungslinie 3, z.B. eine Perforation,am Hauptteil des Streifens hängt. Auf diesem Lappen 2 ist die Identifikation des Loses aufgedruckt. Der Lappen 2 wird dann umgeklappt (Fig. 2) und mittels eines Einweg- Klebestreifens 4, z.B. Scotch Mark 1710 fixiert. Dieser brüchige Klebestreifen kann, wenn einmal geöffnet nicht mehr zugeklebt werden. Es ist sofort ersichtlich, ob das Los geöffnet wurde. Zum Oeffnen wird das Klebeband mit dem Finger aufgebrochen und der Lappen 2 zurückgeklappt, so dass die auf der Innenseite aufgedruckte Identifikation- Niete oder Treffer- sichtbar wird.

Fig 4 zeigt noch den fortlaufenden Papierstreifen, der in dieser Form der Bedruckeinrichtung zugeführt wird und darauffolgend entlang der Linien 5 in die einzelnen Lose unterteilt wird.

## Patentansprüche

1. Tombolalos, dadurch gekennzeichnet dass es aus einem rechteckigen Streifen aus Papier oder Kunststoffolie besteht, mit einem die Los-Identifikation tragenden trapezförmigen Endabschnitt (2), welcher um eine Schwächungslinie (3) umgelegt ist und mit einem Einweg-Klebeband (4) auf dem Hauptteil des Streifens befestigt ist.

## Claims

1. Raffle ticket, characterized by the fact that it consists of a rectangular strip of paper or plastic foil with a trapezoidal end section (2) bearing the ticket identification, laid around a weakening line (3) and fixed with a one-way adhesive tape (4) to the principal part of the strip.

## Revendications

1. Billet de tombola, caractérisé par le fait d'être constitué d'une bande de papier ou de pellicule de plastique comportant une portion terminale (2) trapézoïdale portant l'identification du billet, pliée autour d'une ligne d'affaiblissement (3) et fixée au moyen d'une bande adhésive à jeter (4) à la partie principale de la bande.
